# EUROPÄISCHE PATENTSCHRIFT

(11) **EP 2 615 695 B1**
(45) Veröffentlichungstag und Bekanntmachung des Hinweises auf die Patenterteilung: **24.02.2016**
(21) Anmeldenummer: 12401005.9
(22) Anmeldetag: 16.01.2012
(51) Int. Cl.: H01R 13/516, H01R 13/52, H01R 13/56, H01R 24/64, H01R 43/18

(54) **Stecker für ein Datenkabel und Verfahren zu dessen Herstellung**
Connector for a data cable and method for its production
Prise mâle pour un câble de données et son procédé de fabrication

(43) Veröffentlichungstag der Anmeldung: 17.07.2013
(73) Patentinhaber: Kovacs, Tibor, 84347 Pfarrkirchen (DE)
(72) Erfinder: Kovacs, Tibor, 84347 Pfarrkirchen (DE)
(74) Vertreter: Patentanwälte Hosenthien-Held und Dr. Held

(56) Entgegenhaltungen:
- DE-A1-102008 051 468
- DE-U1- 8 911 541
- DE-U1- 20 114 581
- GB-A- 2 306 802
- US-A1- 2011 058 773

## Beschreibung

Die Erfindung betrifft ein Datenkabel mit wenigstens einem Stecker mit den Merkmalen des Oberbegriffs des Anspruches 1 und ein Verfahren zu dessen Herstellung mit den Merkmalen des Oberbegriffs des Anspruches 7.

Konfektionierte Datenkabel mit zwei Steckern, mit und ohne Schutzeinheit, werden beispielsweise in Datenschränken von Telekommunikationsanlagen verwendet, in denen zahlreiche Datenkabel in Steckleisten gesteckt werden müssen für eine dauerhafte, aber lösbare Steckverbindung. Die Stecker sind beispielsweise in der USamerikanischen Telekommunikationsnorm FCC 68.500 beschrieben. In der DE 20 2004 019 870 U1 ist ein Stecker eines Datenkabels beschrieben, welcher als Schutzeinheit eine Umspritzung aufweist, die sowohl einen Rastzungenschutz zum Schutz einer Rastzunge am Steckerkörper als auch einen Knickschutz am Übergang zwischen dem Steckerkörper und den ummantelten Adern des Datenkabels aufweist. Die Umspritzung wird hergestellt, nachdem der Stecker angebracht ist. Damit die thermischen und mechanischen Auswirkungen der Umspritzung nicht die Performance des Datenkabels reduzieren, ist eine sorgfältige und damit kostenintensive Herstellung notwendig. Die DE 201 14 581 U1 zeigt einen ähnlichen Stecker, aber ohne Rastzungenschutz.

In der DE 89 11 541 U1 ist ein Datenkabel der eingangs genannten Art ist offenbart. Sein Stecker weist eine Schutzeinheit auf mit einem Knickschutz, der auf dem Kabelmantel sitzt und beispielsweise aufgeklebt ist, und einem Schutzkörper, welcher um das hintere Ende des Steckerkörpers und das vordere Ende des Knickschutzes gespritzt ist. Zwischen dem Schutzkörper und dem Knickschutz besteht ein Formschluss aufgrund einer Nut im Knickschutz, bis zu der umspritzt wird.

Die GB 2 306 802 A zeigt einen Stecker für ein Kabel eines Roboterarmes. Der Stecker weist einen Adapter mit einem ersten Teil und einer relativ dazu drehbaren Überwurfmutter als zweitem Teil auf. Eine auf das Kabel aufgeschobene Kabeltülle übergreift den ersten Teil des Adapters und ist mit diesem verbunden oder verschweißt. In der DE 10 2008 051 468 A1 ist ein weiteres Kabel mit Überwurfmutter beschrieben. Die Überwurfmutter ist relativ zu einem Adaptergehäuse drehbar, welches durch Umspritzen des Steckerkörpers und des Kabelmantels mit zwei Gehäuseabschnitten verschiedener Härte gebildet ist. Der innere Gehäuseabschnitt, welcher an seinem hinteren Ende als Knickschutz ausgebildet ist, ist aus weicherem Kunststoff, während der äußere Gehäuseabschnitt, der um die vorderen zwei Drittel des inneren Gehäuseabschnitts gespritzt ist, aus härterem Kunststoff besteht. Rippen und Rillen auf der Außenseite des inneren Gehäuseabschnitts sorgen für einen Formschluss.

Die US 2011/0058773 A1 zeigt ein optisches Kabel, dessen Stecker anstelle eines Rastzungenschutzes ein Löseelement aufweist. Dieses manschettenartige Löseelement ist auf dem Steckerkörper und dem daran anschließenden Knickschutz längsverschiebbar, wobei eine Bewegung nach hinten die Rastzunge gegen den Steckerkörper drückt, so dass der Stecker ausgesteckt werden kann.

Der Erfindung liegt daher die Aufgabe zu Grunde, ein Datenkabel der eingangs genannten Art zu verbessern und ein Verfahren zu dessen Herstellung zur Verfügung zu stellen. Diese Aufgabe wird erfindungsgemäß gelöst durch ein Datenkabel mit den Merkmalen des Anspruches 1 und ein Verfahren mit den Merkmalen des Anspruches 7. Vorteilhafte Ausgestaltungen sind Gegenstand der Unteransprüche.

Eine zweiteilige Ausbildung der Schutzeinheit erlaubt es, im kritischen Bereich des Übergangs zwischen dem Steckerkörper und den ummantelten Adern des Datenkabels einen vorgefertigten Knickschutz als Teil der Schutzeinheit einzusetzen, und die restliche Schutzeinheit als Teilumspritzung des angebrachten Steckerkörpers und vorzugsweise auch teilweise des Knickschutzes vorzunehmen. Insgesamt ist damit das konfektionierte Datenkabel ("Patch Cord" oder kurz "Cord") kostengünstiger herstellbar.

Der Stoffschluss ist am Übergang zwischen dem Schutzkörper und dem Knickschutz vorgesehen. Gegenüber bekannten zweiteiligen Ausbildungen der Schutzeinheit, deren Teile lediglich durch einen Formschluss und/oder durch einen Kraftschluss und/oder durch Verkleben miteinander verbunden sind, hat der Stoffschluss den Vorteil, dass eine äußerlich nicht sichtbare Verbindung zwischen den Teilen geschaffen wird, die in ihrer Belastbarkeit einer (originär) einteiligen Ausbildung der Schutzeinheit entsprechen. Dies schließt nicht aus, dass zusätzlich ein Formschluss, beispielsweise mittels geometrischer Details, und/oder ein Kraftschluss, beispielsweise mittels Aufschrumpfens, geschaffen wird.

Bezogen auf die Längsrichtung des Datenkabels ist es von Vorteil, wenn die Teile der Schutzeinheit radial überlappen. Damit wird nicht nur eine geeignete Kontaktfläche für die Ausbildung des Stoffschlusses geschaffen, sondern es wird auch der Übergang zum Steckerkörper vergraben. Zudem kann der Übergang (also die "Nahtstelle") zwischen den Teilen der Schutzeinheit an eine (Innen-)Kante gelegt werden. Die Zweiteiligkeit und der Stoffschluss sind erst nach einem Aufschneiden der Schutzeinheit sichtbar.

Die zweiteilige Ausbildung der Schutzeinheit erlaubt auch eine Materialadaption der Teile, sowohl in Bezug auf ihre Aufgaben, beispielsweise hinsichtlich der Shorehärte, als auch in Bezug auf Kennzeichnungsfunktionen, beispielsweise hinsichtlich der Farben und sonstigen Beschaffenheit, welche eine individuelle Kennzeichnung des Steckers und damit des konfektionierten Datenkabels ermöglichen.

Die Performance des konfektionierten Datenkabels bleibt auch mit der Teilumspritzung vollständig erhalten. Ebenfalls erhalten bleiben alle bewährten Merkmale und Vorteile des aus der DE 20 2004 019 870 U1 bekannten Steckers, beispielsweise das Design, die geometrischen Kennzeichnungsmöglichkeiten, die Knickschutztechnologie und die Kapselung des Steckerkörpers.

Im folgenden ist die Erfindung anhand eines in der Zeichnung dargestellten Ausführungsbeispiels näher erläutert. Es zeigen
- Fig. 1: eine Seitenansicht des Ausführungsbeispiels,
- Fig. 2: eine Untersicht des Ausführungsbeispiels,
- Fig. 3: einen Längsschnitt durch das Ausführungsbeispiel in perspektivischer Ansicht,
- Fig. 4: eine Seitenansicht von Knickschutz und Steckerkörper,
- Fig. 5: eine Seitenansicht des Schutzkörpers, und
- Fig. 6: eine Vorderansicht des Ausführungsbeispiels.

Ein als Ganzes mit 1 bezeichneter Stecker ist am Ende eines konfektionierten Datenkabels 3 angebracht. Das kabelseitige Ende des Steckers 1 ist im folgenden mit "hinten" bezeichnet, das freie Ende mit "vorne", wodurch zugleich die Längsrichtung des Datenkabels 3 und damit auch des Steckers 1 definiert ist. Der Stecker 1 weist als Kern einen im wesentlichen quaderförmigen Steckerkörper 5 aus Kunststoff auf. Wie in der DE 20 2004 019 870 U1 beschrieben ist, deren Offenbarungsgehalt ausdrücklich einbezogen wird, ist jede Ader des Datenkabels 3 durch den Steckerkörper 5 bis zu dessen vorderen Ende hindurchgeführt und dort auf der im folgenden mit "unten" bezeichneten Seite des Steckerkörpers 5 an Kontaktelementen elektrisch kontaktierbar. Entsprechend ist der Schirm des Datenkabels 3 elektrisch leitend mit einer in Richtung auf das vordere Ende des Steckers 1 teilweise freiliegenden Kontaktfläche des Steckerkörpers 5 verbunden. Die mechanische Verbindung der Adern des Datenkabels 3 mit dem Steckerkörper 5 erfolgt vorzugsweise mittels Crimpen, wofür eine Vertiefung auf der Unterseite des Steckerkörpers 5 vorgesehen ist.

Am vorderen Ende des Steckerkörpers 5 mittig und mit diesem einstückig ausgebildet ist das eine Ende einer länglichen Rastzunge 7 vorgesehen, die mit ihrem freien Ende entlang des Steckers 1 nach hinten weist und von der im folgenden mit "oben" bezeichneten Seite des Steckerkörpers 5 schräg nach oben absteht. Die Längsrichtung des Steckers 1 und die abstehende Rastzunge 7 definieren eine Ebene, zu der der Stecker 1 symmetrisch ausgebildet ist. der Steckerkörper 5 mit Rastzunge 7 wird durch Vergießen hergestellt. Aufgrund eines Bereichs mit geringer Materialstärke kann die Rastzunge 7 in Richtung auf die Oberseite des Steckerkörpers 5 zu gebogen werden und in Anlage mit dieser gebracht werden. Ohne äußere Kräfte wird die Rastzunge 7 aufgrund der Elastizität des Materials wieder so nach außen gebogen, dass sie wieder vom Steckerkörper 5 absteht. der Steckerkörper 5 und die Rastzunge 7 stellen beim Zusammenstecken des Steckers 1 mit einer Steckleiste oder Steckbuchse die mechanische Verbindung her. Vorzugsweise greift dabei die Rastzunge 7 teilweise in eine Nut der Steckleiste ein, so dass nur ein zu ihrem freien Ende hin gelegener Abschnitt zum Lösen der Steckverbindung zugänglich bleibt. Mit der mechanischen Verbindung wird auch die elektrische Verbindung über die Kontaktelemente und die Kontaktfläche hergestellt.

Der Stecker 1 weist eine Schutzeinheit 11 auf, welche aus einem Schutzkörper 13, einem an der Oberseite des Schutzkörpers 13 angeformten Rastzungenschutz 15 und einem am hinteren Ende des Schutzkörpers 13 angeordneten Knickschutz 17 besteht. Der Knickschutz 17 umschließt und bedeckt den Abschnitt des Datenkabels 3, bevor es in der Steckerkörper 5 hineingeführt ist. Dabei wirkt der Knickschutz 17 aufgrund von in Umfangsrichtung verlaufenden Schlitzen nachgiebig auf seitliche Kräfte. Der im wesentlichen quaderförmige Schutzkörper 13 bedeckt teilweise, vorliegend etwa zur Hälfte, den Steckerkörper 5 von vier Seiten.

Der Rastzungenschutz 15 steht vom Schutzkörper 13 schräg nach oben ab und ist in Richtung auf die Rastzunge 7 zu zungenförmig ausgebildet. Dabei weist der Rastzungenschutz 15 von der Seite aus betrachtet eine nach vorne ansteigende Bogenform auf, welche sich - im nicht-eingesteckten Zustand des Steckers 1 - der nach hinten ansteigenden Rastzunge 7 nähert. Der Rastzungenschutz 15 endet mit seinem freien Ende 19 im Bereich des freien Endes der Rastzunge 7, genauer gesagt knapp oberhalb desselben. Der Rastzungenschutz 15 ist etwas breiter als die Rastzunge 7 (knapp doppelt so breit) und ist seitlich mit leicht heruntergezogenen Rändern 21 ausgeformt, so dass sich eine nach unten geöffnete Aufnahme 23 ergibt. Das - innerhalb dieser Aufnahme 23 angeordnete - freie Ende der Rastzunge 7 wird also durch den Rastzungenschutz 15 von oben her und von der Seite her abgedeckt und dadurch vor Beschädigungen geschützt.

Die Schutzeinheit 11 ist ein aus zwei Teilen zusammengefügtes Bauteils. Der Knickschutz 17 ist ein vorgefertigtes (insbesondere gespritzes) Teil, während der Schutzkörper 13 mit dem angeformtem Rastzungenschutz 15 eine (nachträgliche) Teilumspritzung ist.

Zur Herstellung des Steckers 1 (und damit zur Herstellung des konfektionierten Datenkabels 3) wird an einem Ende des zunächst unkonfektionierten Datenkabels 3 der hohle Knickschutz 17 aufgeschoben. Dann werden in der oben beschriebenen Weise die Adern des Datenkabels 3 in den Steckerkörper 5 eingeführt und mit diesem mechanisch und elektrisch verbunden. Der Steckerkörper 5 weist hinten einen ersten Stutzen 5a auf, durch welchen die ummantelten Adern in den Steckerkörper 5 eingeführt werden. Der Knickschutz 17 weist vorne einen zweiten Stutzen 17b auf. Die beiden Stutzen 5a und 17b haben wenigstens näherungsweise die Form von Hohlzylindern, welcher koaxial zur Längsrichtung des Datenkabels 3 angeordnet sind. Die beiden Stutzen 5a und 17b weisen vorzugsweise den gleichen Innendurchmesser auf. Vorzugsweise ist jedoch der Außendurchmesser der zweite Stutzen 17b größer als derjenige des ersten Stutzens 5a. Der erste Stutzen 5a weist vorzugsweise zwei radial (bezüglich der Längsrichtung des Datenkabels 3) gegenüberliegende und radial nach außen weisenden Nasen auf, welche später als Verdrehschutz dienen. Spätestens wenn der Steckerkörper 5 am Ende des Datenkabel 3 fertig angebracht ist, wird der Knickschutz 17 zum Steckerkörper 5 nach vorne verschoben, so dass die beiden Stutzen 5a und 17b stirnseitig in Anlage aneinander kommen.

Nun werden der Steckerkörper 5 und der Knickschutz 17gemeinsam teilweise umspritzt, wodurch der Schutzkörper 13 und einstückig damit der Rastzungenschutz 15 entstehen. Dieser nachträglich hergestellte, als Teilumspritzung bezeichnete Teil der Schutzeinheit 11 ist in einem radial überlappenden Bereich fest mit dem Knickschutz 17 als vorgefertigem Teil der Schutzeinheit 11 verbunden, also am Übergang zwischen Schutzkörper 13 und Knickschutz 17. Während des Umspritzens wird der zweite Stutzen 17b durch das zunächst warme Material des Schutzkörpers 13 erwärmt. Durch die oberflächliche Erwärmung des zweiten Stutzens 17b vernetzt sich dessen Material mit dem warmen Material des Schutzkörpers 13, so dass mit dem Abkühlen ein Stoffschluss entsteht, ähnlich wie beim Schweißen. Aufgrund der radialen Überlappung ist der den Stoffschluss aufweisende Übergang zwischen Schutzkörper 13 und Knickschutz 17 auf einer näherungsweise zylindrischen Fläche vorgesehen, welche in Längsrichtung des Datenkabels 3 und in Umfangsrichtung desselben verläuft.

Durch leicht unterschiedliche Geometrien der Stutzen 5a und 17b (beispielsweise die besagten Nasen) kann auch ein Formschluss mit dem Schutzkörper 13 entstehen. Und durch Abkühlen der Teilumspritzung kann auch ein Aufschrumpfen erfolgen, also ein Kraftschluss entstehen. Aufgrund des Stoffschlusses im (radial) überlappenden Bereich von Teilumspritzung und Knickschutz 17 ist der Übergang zwischen der Teilumspritzung und dem vorgefertigten Teil, also dem Schutzkörper 13 und dem Knickschutz 17, spaltfrei und damit äußerlich nicht sichtbar. Zudem ist die Kontaktstelle der beiden Stutzen 5a und 17b durch die Umspritzung vollständig bedeckt. Vorzugsweise ist das äußere Ende des Übergangs zwischen dem Schutzkörper 13 und dem Knickschutz 17 an einer Innenkante der Schutzeinheit 11 vorgesehen, so dass selbst eine Naht äußerlich nicht sichtbar ist.

In der Regel ist das Kunststoffmaterial, aus welchem der Steckerkörper 5 besteht, deutlich härter als die Kunststoffmaterialien, aus welchen die Teilumspritzung und der Knickschutz 17 bestehen. Dabei können die Teilumspritzung und der Knickschutz 17 alternativ aus unterschiedlichen Materialien, aus dem gleichen Material mit unterschiedlicher (Shore)Härte oder aus dem gleichen Material mit gleicher Härte bestehen. Zusätzlich können unterschiedliche Farben oder die gleiche Farbe vorgesehen sein. Bevorzugt verwendete Materialien sind Polyvinylchloride, Polypropylene und thermoplastische Elastomere.

Zur Herstellung der Steckverbindung wird der Stecker 1 mit Daumen und Zeigefinger ergriffen, wobei der Daumen den Rastzungenschutz 15 und gleichzeitig die Rastzunge 7 herunter drückt, wobei sich der Rastzungenschutz 15 über die Rastzunge 7 legt. Eine vorzugsweise aufgerauhte Unterseite des Schutzkörpers 13 verhindert ein Abrutschen des Zeigefingers. Dann wird der Stecker 1 in die Steckleiste oder Steckbuchse eingeführt, bis die Kontaktelemente und Kontaktflächen mit ihren entsprechenden Gegenstücken zusammenwirken. Die nunmehr freigegebene Rastzunge 7 und der Formschluss des Steckerkörpers 5 sichern durch Zusammenwirken mit den entsprechenden Gegenstücken der Steckleiste oder der Steckbuchse den Stecker 1 gegen ein Herausrutschen. Der Rastzungenschutz 15 begibt sich aufgrund der Elastizität des Materials wieder in seine Ausgangsstellung. Zum Lösen der Steckverbindung wird der Stecker 1 in gleicher Weise ergriffen und herausgezogen bei gleicher Wirkungsweise der einzelnen Teile.

### Bezugszeichenliste

- 1: Stecker
- 3: Datenkabel
- 5: Steckerkörper
- 5a: erster Stutzen
- 7: Rastzungenschutz
- 11: Schutzeinheit
- 13: Schutzkörper
- 15: Rastzungenschutz
- 17: Knickschutz
- 17b: zweiter Stutzen
- 19: freies Ende
- 21: Rand
- 23: Aufnahme

## Patentansprüche

1. Konfektioniertes Datenkabel (3) mit wenigstens einem Stecker (1), der einen Steckerkörper (5) und eine Schutzeinheit (11) mit einem Knickschutz (17), welcher ein vorgefertigtes Teil ist und wenigstens einen Abschnitt des Datenkabels (3) bedeckt, und einem Schutzkörper (13), welcher eine Teilumspritzung ist und wenigstens den Steckerkörper (5) teilweise bedeckt, aufweist, wobei der am Ende des Datenkabels (3) angebrachte Steckerkörper (5) und der Knickschutz (17) gemeinsam nachträglich mit dem Schutzkörper (13) teilweise umspritzt sind, **dadurch gekennzeichnet, dass** der Knickschutz (17) und der Schutzkörper (13) mittels eines Stoffschlusses miteinander verbunden sind aufgrund einer wenigstens oberflächlichen Erwärmung des Materials des Knickschutzes (17) am Übergang zum Schutzkörper (13) beim Teilumspritzen des Schutzkörpers (13) und einer Vernetzung des erwärmten Materials des Knickschutzes (17) mit dem warmen Material des Schutzkörpers (13).

2. Datenkabel nach Anspruch 1, **dadurch gekennzeichnet, dass** der Steckerkörper (5) und der Knickschutz (17) an den einander zugewandten Enden jeweils einen Stutzen (5a, 17b) aufweisen, wobei zwischen den beiden Stutzen (5a, 17b) und dem Schutzkörper (13) insbesondere ein Formschluss besteht.

3. Datenkabel nach einem der vorhergehenden Ansprüche, **dadurch gekennzeichnet, dass** der Stoffschluss in einem überlappenden Bereich des Schutzkörper (13) und des Knickschutzes (17) vorgesehen ist.

4. Datenkabel nach einem der vorhergehenden Anspruch, **dadurch gekennzeichnet, dass** der Übergang zwischen dem Schutzkörper (13) und dem Knickschutz (17) auf einer näherungsweise zylindrischen Fläche vorgesehen ist, welche in Längsrichtung des Datenkabels (3) und in Umfangsrichtung desselben verläuft.

5. Datenkabel nach einem der vorhergehenden Ansprüche, **dadurch gekennzeichnet, dass** das äußere Ende des Übergangs zwischen dem Schutzkörper (13) und dem Knickschutz (17) an einer Kante der Schutzeinheit (11) vorgesehen ist.

6. Datenkabel nach einem der vorhergehenden Ansprüche, **dadurch gekennzeichnet, dass** der Schutzkörper (13) und der Knickschutz (17) unterschiedliche Materialien und/oder unterschiedliche Härten und/oder unterschiedliche Farben aufweisen.

7. Verfahren zur Herstellung eines Steckers (1) eines konfektionierten Datenkabels (3) nach einem der vorhergehenden Ansprüche, **dadurch gekennzeichnet, dass** vor dem Teilumspritzen der vorgefertigte Knickschutz (17) auf das Datenkabel (3) aufgeschoben wird und der Steckerkörper (5) am Ende des Datenkabels (3) angebracht wird, und beim Teilumspritzen des Schutzkörpers (13) das Material des Knickschutzes (17) am Übergang zum Schutzkörper (13) wenigstens oberflächlich erwärmt wird, wobei das erwärmte Material des Knickschutzes (17) mit dem warmen Material des Schutzkörpers (13) vernetzt unter Bildung des Stoffschlusses, mittels dessen der Knickschutz (17) und der Schutzkörper (13) miteinander verbunden werden.

8. Verfahren nach Anspruch 7, **dadurch gekennzeichnet, dass** das Material des Knickschutzes (17) am Übergang zum Schutzkörper (13) mittels des während des Teilumspritzens warmen Materials des Schutzkörpers (13) erwärmt wird.

9. Verfahren nach Anspruch 7 oder 8, **dadurch gekennzeichnet, dass** der Stoffschluss mit dem Abkühlen entsteht.

10. Verfahren nach einem der Ansprüche 7 bis 9, **dadurch gekennzeichnet, dass** vor dem Teilumspritzen der Knickschutz (17) in Anlage an den am Ende des Datenkabels (3) angebrachten Steckerkörper (5) gebracht wird.

## Claims

1. Assembled data cable (3) with at least one plug (1), which presents a plug body (5) and a protecting unit (11) with a bend protection (17), which is a prefabricated part and covers at least one section of the data cable (3), and a protecting body (13), which is a partial overmould and covers at least the plug body (5) partially, in which the plug body (5) applied at the end of the data cable (3) and the bend protection (17) together are later partially insert moulded with the protecting body (13), **characterised in that** the bend protection (17) and the protecting body (13) are connected to each other by means of an adhesive bond based on a warming, which is at least superficial, of the material of the bend protection (17) at the transition towards the protecting body (13) during partially overmoulding the protecting body (13) and based on a cross-link of the heated material of the bend protection (17) with the warm material of the protecting body (13).

2. Data cable according to claim 1, **characterised in that** the plug body (5) and the bend protection (17) at the ends facing each other each have a manifold (5a, 17b), between the two manifolds (5a, 17bs) and the protecting body (13) existing especially a form-fitness.

3. Data cable according to any of the preceding claims, **characterised in that** the adhesive bond is provided in an overlapping area of the protecting body (13) and of the bend protection (17).

4. Data cable according to any of the preceding claims, **characterised in that** the transition between the protecting body (13) and the bend protection (17) is provided on an approximately cylindrical area, which runs in longitudinal direction of the data cable (3) and in circumferential direction of the same.

5. Data cable according to any of the preceding claims, **characterised in that** the exterior end of the transition between the protecting body (13) and the bend protection (17) is provided at an edge of the protecting unit (11).

6. Data cable according to any of the preceding claims, **characterised in that** the protecting body (13) and the bend protection (17) have different materials and/or different hardnesses and/or different colours.

7. Process for the production of a plug (1) of an assembled data cable (3) according to any of the preceding claims, **characterised in that** before the partial overmould the prefabricated bend protection (17) is pushed on the data cable (3) and the plug body (5) is applied at the end of the data cable (3), and during the partial overmould of the protecting body (13) the material of the bend protection (17) is heated at least superficially at the transition towards the protecting body (13), the heated material of the bend protection (17) cross-linking with the warm material of the protecting body (13) under formation of adhesive bond, by means of which the bend protection (17) and the protecting body (13) are connected to each other.

8. Process according to claim 7, **characterised in that** the material of the bend protection (17) at the transition for the protecting body (13) is heated by the material of the protecting body (13) which is warm during the partial overmould.

9. Process according to claim 7 or 8, **characterised in that** the adhesive bond forms during cooling.

10. Process according to one of claims 7 to 9, **characterised in that** before the partial overmould the bend protection (17) is made to abut the plug body (5) applied at the end of the data cable (3).

## Revendications

1. Câble de données assemblé (3) avec au moins une prise (1), qui présente un corps de prise (5) et une unité de protection (11) avec une protection contre le pliage (17), qui est une partie préfabriquée et couvre au moins une section du câble de données (3), et un corps de protection (13), qui est un surmoule partiel et couvre au moins le corps de prise (5) partiellement, où le corps de prise (5) appliqué à la fin du câble de données (3) et la protection contre le pliage (17) ensemble sont ensuite partiellement moulés en insert avec le corps de protection (13), **caractérisé en ce que** la protection contre le pliage (17) et le corps de protection (13) sont liés l'un à l'autre au moyen d'un lien adhésif basé sur un chauffage, qui est au moins superficiel, du matériel de la protection contre le pliage (17) à la transition vers le corps de protection (13) pendant un surmoulage partiel du corps de protection (13) et basé sur une réticulation du matériel chauffé de la protection contre le pliage (17) avec le matériel chaud du corps de protection (13).

2. Câble de données selon la revendication 1, **caractérisé en ce que** le corps de prise (5) et la protection contre le pliage (17) aux extrémités se faisant face ont chacun un raccord (5a, 17b), une adéquation de forme existant en particulier entre les deux raccords (5a, 17bs) et le corps de protection (13).

3. Câble de données selon l'une quelconque des revendications précédentes, **caractérisé en ce que** le lien adhésif est prévu dans une zone de chevauchement du corps de protection (13) et de la protection contre le pliage (17).

4. Câble de données selon l'une quelconque des revendications précédentes, **caractérisé en ce que** la transition entre le corps de protection (13) et la protection contre le pliage (17) est prévue sur une zone approximativement cylindrique, qui se déroule dans le sens longitudinal du câble de données (3) et dans la direction circonférentielle de ce même câble.

5. Câble de données selon l'une quelconque des revendications précédentes, **caractérisé en ce que** l'extrémité extérieure de la transition entre le corps de protection (13) et la protection contre le pliage (17) est prévue à un bord de l'unité de protection (11).

6. Câble de données selon l'une quelconque des revendications précédentes, **caractérisé en ce que** le corps de protection (13) et la protection contre le pliage (17) sont faits de matériaux différents et/ou sont de duretés différentes et/ou de couleurs différentes.

7. Procédé pour la production d'une prise (1) du câble de données assemblé (3) selon l'une quelconque des revendications précédentes, **caractérisé en ce qu'**avant le surmoulage partiel la protection contre le pliage préfabriquée (17) est poussée sur le câble de données (3) et le corps de prise (5) est appliqué à la fin du câble de données (3), et pendant le surmoulage partiel du corps de protection (13) le matériel de la protection contre le pliage (17) est chauffé au moins superficiellement à la transition vers le corps de protection (13), le matériel chauffé de la protection contre le pliage (17) réticulant avec le matériel chaud du corps de protection (13) formant un lien adhésif, au moyen duquel la protection contre le pliage (17) et le corps de protection (13) sont liés l'un à l'autre.

8. Procédé selon la revendication 7, **caractérisé en ce que** le matériel de la protection contre le pliage (17) à la transition pour le corps de protection (13) est chauffé par le matériel du corps de protection (13) qui est chaud pendant le surmoulage partiel.

9. Procédé selon la revendication 7 ou 8, **caractérisé en ce que** le lien adhésif se forme pendant le refroidissement.

10. Procédé conformément à l'une des revendications 7 à 9, **caractérisé en ce qu'**avant le surmoulage partiel la protection contre le pliage (17) est réalisée pour venir en butée contre le corps de prise (5) appliqué à la fin du câble de données (3).
